# EUROPÄISCHE PATENTANMELDUNG

(11) **EP 2 529 855 A1**
(43) Veröffentlichungstag der Anmeldung: **05.12.2012**
(21) Anmeldenummer: 12170312.8
(22) Anmeldetag: 31.05.2012
(51) Int. Cl.: B21D 37/16, B21J 13/03, B23P 19/02, B30B 15/02, B21J 13/08, B21J 17/02

(54) **Vorrichtung zum Erwärmen von Haltemitteln für Gesenke**

(30) Priorität: 01.06.2011 DE 202011101652 U
(71) Anmelder: G & P GmbH, 59581 Warstein (DE)
(72) Erfinder: Gausenweg, Hubert, 59581 Warstein (DE)
(74) Vertreter: Graefe, Jörg

(57) **Zusammenfassung**

Die Erfindung betrifft eine Vorrichtung (1) zum Erwärmen von ersten Haltemitteln (2) für Gesenke (3) zum Zweck der Entnahme des Gesenks aus dem ersten Haltemittel
- mit zumindest einem Tragmittel (11), das mehrere Heizmittel (12) trägt, wobei die Heizmittel (12) für Infrarotstrahler (120) als Heizelemente geeignet und eingerichtet sind, und
- mit einem zweiten Haltemittel (10) zum Halten des ersten Haltemittels (2) zumindest während des Erwärmens des ersten Haltemittels (2),

wobei die Vorrichtung einen Pressstempel (13) aufweist, der unterhalb eines Raums vorgesehen ist, der von einem von dem zweiten Haltemittel (10) gehaltenen ersten Haltemittel (2) während des Erwärmens einnehmbar ist.

## Beschreibung

Die Erfindung betrifft eine Vorrichtung zum Erwärmen von ersten Haltemitteln für Gesenke, mit zumindest einem Tragmittel, das mehrere Heizmittel trägt, und ein Verfahren zum Lösen eines Gesenks aus einem ersten Haltemittel.

Eine solche Vorrichtung ist aus dem Dokument EP 2 027 950 A2 bekannt.

Beim Gesenkschmieden wird ein Metallstück zwischen einem Untergesenk und einem Obergesenk zu einem Schmiedeteil umgeformt. Das vorgewärmte Metallstück, das in etwa die Form beziehungsweise die Größe des späteren Schmiedeteils hat, wird dazu in das Untergesenk gelegt. Von oben schlägt das Obergesenk auf das Metallstück und formt ihn zum Schmiedestück. Die Gesenke bilden bei diesem Umformvorgang das Umformwerkzeug. Die Gesenke werden von einem ersten Haltemittel gehalten, welches umgangssprachlich auch als Mutterhalter bezeichnet wird. Damit die beim Schmieden auftretenden Kräfte vom Gesenk auf das erste Haltemittel übertragen werden können, sind belastbare Verbindungen zwischen dem Gesenk und dem ersten Haltemittel für das Gesenk notwendig. In der Vergangenheit hat sich beispielsweise eine kraft- und formschlüssige Verbindung einerseits als hinreichend dauerhaft und andererseits zum Austauschen des Gesenks lösbare Verbindung als tauglich erwiesen.

Für diese form- und kraftschlüssige Verbindung ist in dem ersten Haltemittel eine Aufnahme vorgesehen, die eine an das Gesenk angepasste Form hat. Diese Aufnahme hat ein leichtes Untermaß gegenüber dem Teil des Gesenks, welches in die Aufnahme eingesetzt wird. Die Verbindung zwischen dem ersten Haltemittel und dem Gesenk wird dann dadurch hergestellt, dass man das Aufnahmemittel auf eine höhere Temperatur bringt, damit sich das Innenmaß der Aufnahme erhöht. Das Untermaß wird durch das Erwärmen des ersten Haltemittels beseitigt. Ist das Untermaß durch das Erhitzen beseitigt, kann das Gesenk in die Aufnahme des ersten Haltemittels eingesetzt werden. Kühlt das erste Haltemittel danach wieder ab, wird das Gesenk in das erste Haltemittel eingeschrumpft und sitzt fest in dem ersten Haltemittel.

Im umgekehrten Verfahren läuft das Herausnehmen eines Gesenks aus dem ersten Haltemittel ab. Das erste Haltemittel wird wieder auf eine höhere Temperatur gebracht, um das Untermaß auszugleichen. Sobald die Aufnahme des ersten Haltemittels und das Gesenk das gleiche Maß haben, kann das Gesenk dann aus der Aufnahme entnommen werden.

Während des Einsetzens beziehungsweise des Herausnehmens des Gesenks in beziehungsweise aus dem ersten Haltemittel kann das Gesenk gekühlt werden, dass sich nur das erste Haltemittel ausdehnt, nicht jedoch das Gesenk.

Die nach dem beschriebenen Verfahren durchgeführte Erwärmung des ersten Haltemittels zum Ein- beziehungsweise Ausschrumpfen des Gesenks wird herkömmlich mittels eines Gasbrenners als Heizmittel oder mittels induktiver Erwärmung durchgeführt.

Ein Problem der Erwärmung mittels eines Gasbrenners ist, dass zum Betreiben des Gasbrenners eine entsprechende Gasversorgung sichergestellt sein muss. Außerdem muss darauf geachtet werden, dass die Verbrennungsgase abgeführt werden und eine hinreichende Sauerstoffzufuhr in die Werkshalle sichergestellt ist. Ein weiterer Nachteil der Verwendung von Gasbrennern zum Erwärmen des ersten Haltemittels ist, dass das Regeln des Erwärmungsvorgangs nur mit sehr großem Aufwand möglich ist. Die Wärme kann nicht gezielt dem ersten Haltemittel zugeführt werden.

Ein Nachteil der induktiven Erwärmung des ersten Haltemittels ist, dass beim induktiven Erwärmen die Induktivitäten, mit denen die elektromagnetischen Wechselfelder erzeugt werden, Blindleistungen hervorrufen, die entsprechend kompensiert werden müssen.

Außerdem sind die Komponenten, die für eine induktive Erwärmung der ersten Haltemittel notwendig sind, aufwändig und teuer. Die induktive Erwärmung hat sich daher bislang nicht durchgesetzt und in den meisten Fällen werden die ersten Haltemittel mit Gasbrennern erwärmt.

In dem Dokument EP 2 027 950 A2 wurde als weitere Möglichkeit vorgeschlagen, die ersten Haltemittel durch Infrarotstrahlung zu erwärmen. Die Heizmittel weisen Infrarotstrahler als Heizelemente auf. Bei der Verwendung von Infrarotstrahlern ist ein verbrennungsfreies Erwärmen der ersten Haltemittel möglich. Außerdem handelt es sich bei den Infrarotstrahlern um ohmsche Lasten, so dass eine Kompensation von Induktivitäten, wie sie bei der induktiven Erwärmung notwendig ist, überflüssig ist. Es hat sich in der Praxis gezeigt, dass sich dadurch die Zeiten für eine ausreichende Erwärmung eines ersten Haltemittels deutlich verkürzen lassen. Mit der in dem Dokument beschriebenen Vorrichtung lässt sich eine ausreichende Erwärmung innerhalb von 15 bis 20 Minuten erreichen.

Vorteilhaft werden Infrarotstrahler zum Erzeugen von Strahlung mit einer Wellenlänge von 1,0 bis 2,7 µm insbesondere von 1,0 bis 1,4 µm verwendet. Die maximale Strahlungsleistung der Infrarotstrahler kann jeweils auf die Fläche bezogen 60 bis 200 Kilowatt pro Quadratmeter insbesondere 200 Kilowatt pro Quadratmeter betragen. Vorteilhaft sind also kurzwellige Infrarotstrahler mit großer Leistung.

Ziel der vorliegenden Erfindung ist es, den Prozess weiter zu optimieren, um eine ausreichende Erwärmung in noch kürzerer Zeit zu erreichen.

Dieses Ziel wird dadurch erreicht, dass die Vorrichtung einen Pressstempel aufweist, der unterhalb eines Raums vorgesehen ist, der von einem von dem zweiten Haltemittel gehaltenen ersten Haltemittel während des Erwärmens einnehmbar ist.

Mit dem Pressstempel, es kann sich um einen hydraulischen oder einen pneumatischen Pressstempel oder um einen Pressstempel mit einem Linearantrieb handeln, kann das Gesenk, während des Erwärmens des ersten Haltemittels zum Herausnehmen des Gesenks aus dem ersten Haltemittel, mit einer Kraft beaufschlagt werden. Der Pressstempel ist so angeordnet, dass die von ihm aufgebrachte Kraft von unten auf das Gesenk wirkt und dieses nach oben aus dem ersten Haltemittel drückt. Dazu ist in dem ersten Haltemittel ein Kanal vorgesehen, den der Pressstempel, ein mit dem Pressstempel verbundener Stößel oder ein anderer mit dem Pressstempel verbundener Gegenstand hindurchgreift und an dem Gesenk anliegt. Der Pressstempel kann beispielsweise mit einem Vordruck von 100 bar gegen das Gesenk drücken. Die von dem Pressstempel aufgebrachte Kraft allein reicht sicherlich nicht aus, um das Gesenk aus dem ersten Haltemittel zu drücken. Dazu ist die Erwärmung des ersten Haltemittels und die dadurch erfolgende Aufweitung der Aufnahme erforderlich. Der Pressstempel kann jedoch die Herauslösung des Gesenks aus dem ersten Haltemittel beschleunigen. Durch die vom Pressstempel aufgebrachte Kraft können sich zum Beispiel Verkantungen des Gesenks beim Herausnehmen des Gesenks aus der Aufnahme vermeiden oder lösen lassen.

Außerdem dient der Pressstempel als Mittel zum Anzeigen einer ausreichenden Erwärmung des ersten Haltemittels, ohne dass eine Temperatur gemessen werden muss und ohne dass eine absolute Temperatur bekannt sein muss, die das erste Haltemittel im Fall des Herausnehmens des Gesenks mindestens haben muss. Sobald das erste Haltemittel ausreichend erwärmt ist, d. h. ausreichend aufgeweitet ist, drückt der Pressstempel das Gesenk nach oben. Dazu wird eine Bewegung des Stößels des Pressstempels auf das Gesenk übertragen. Die Bewegung des Stößels zeigt die ausreichende Erwärmung an. Die Bewegung kann nur wenige Millimeter oder weniger betragen. Doch nicht nur die Bewegung des Stößels zeigt die ausreichende Erwärmung an. Auch die von dem Pressstempel aufzubringende Kraft verringert sich im Moment der ausreichenden Erwärmung, da die von dem Gesenk auf den Stößel wirkende Kraft sich im Moment der ausreichenden Erwärmung schlagartig verringert. Diese Kraftreduzierung lässt sich an dem Antrieb des Pressstempels erfassen, zum Beispiel an einem Druckgenerator, insbesondere einem Kompressor, oder einem Motor, insbesondere einem Elektromotor. Handelt es sich bei dem Pressstempel um einen hydraulischen oder pneumatischen Pressstempel, kann die ausreichende Erwärmung auch an einem Druckabfall erkannt werden.

Die erfindungsgemäße Vorrichtung kann daher Stromsensoren, Drucksensoren und/oder Wegsensoren aufweisen, die einen Eingangsstrom eines Antriebs des Pressstempels, eine Bewegung des Pressstempels, insbesondere des Stößels oder eines mit dem Pressstempel, insbesondere mit dem Stößel verbundenen Gegenstands und/oder den Druck in einem hydraulischen oder pneumatischen System des Pressstempels erfassen.

Ein Pressstempel war bei den bisher bekannten Vorrichtungen nicht notwendig und auch nicht sinnvoll. Die ersten Haltemittel wurden und werden zum Herausnehmen der Gesenke in den bislang bekannten Vorrichtungen so angeordnet, dass die Aufnahmeöffnung auf der Unterseite der ersten Haltemittel ist. Beim Aufweiten der Aufnahme in Folge der Erwärmung der ersten Haltemittel fällt das Gesenk aufgrund der Schwerkraft nach unten aus der Aufnahme heraus. Im Gegensatz dazu wird bei einer erfindungsgemäßen Vorrichtung das erste Haltemittel so angeordnet, dass die Aufnahme nach oben weist. Der Pressstempel kann dann das Gesenk nach oben drücken.

Ein Grund warum die gegenüber der herkömmlichen Verfahrensweise umgekehrte Anordnung des ersten Haltemittels bei der Herausnahme eines Gesenkes aus dem ersten Haltemittel ist, dass, wenn das Gesenk von oben frei zugänglich ist, die Oberseite des Gesenks unmittelbar mit einem Kühlmittel belegt werden kann. So ist es zum Beispiel möglich, Trockeneis auf das Gesenk aufzulegen, dass zum Kühlen des Gesenks wesentlich besser geeignet ist als das üblicherweise verwendete Wasser.

Ein weiterer Vorteil dieser gegenüber zum Stand der Technik umgekehrten Anordnung des ersten Haltemittels beim Herausnehmen des Gesenks aus dem ersten Haltemittel ist, dass das erste Haltemittel zum Einsetzen eines anderen Gesenks nicht umgedreht werden muss. Das Einsetzen eines Gesenks in ein erstes Haltemittel erfolgt beim Stand der Technik wie auch bei der Erfindung von oben in die Aufnahme des ersten Haltemittels.

Das Trockeneis oder ein anderes Kühlmittel kann in einen Ring oder einen Topf gefüllt werden, der auf das Gesenk aufgesetzt wird. Der Ring oder der Topf kann von oben mit einem Deckel verschlossen werden. Das kann zum Beispiel sinnvoll sein, wenn ein erstes Haltemittel und ein Gesenk mit geringer Größe im Vergleich zur Größe der Heizelemente erwärmt werden muss. Durch den Ring oder den Topf kann eingefülltes Trockeneis gegen die im Betrieb der Heizelemente ausgehende Wärmestrahlung geschützt werden. Der Ring oder der Topf hat vorzugsweise eine äußere Kontur, die der Kontur des Gesenks möglichst entspricht, so dass möglichst das ganze Gesenk mit Trockeneis abgedeckt werden kann. Der Ring oder der Topf kann vorzugsweise hitzebeständig und zugleich ein schlechter Wärmeleiter sein.

Das zweite Haltemittel einer erfindungsgemäßen Vorrichtung umfasst einen Wagen, mit welchem ein vom zweiten Haltemittel gehaltenes erstes Haltemittel von einer ersten Stellung, in welcher das erste Haltemittel in der Vorrichtung angeordnet werden kann und/oder aus der Vorrichtung entnommen werden kann, in eine zweite Stellung gefahren werden kann, in welcher das erste Haltemittel erwärmt werden kann.

Das Ziel der Erfindung wird ferner dadurch erreicht, dass das erste Haltemittel mit dem in der Aufnahme des ersten Haltemittels angeordneten Gesenk mit nach oben weisender Aufnahme auf einem zweiten Haltemittel angeordnet wird, um durch ein oder mehrere Heizmittel erwärmt zu werden. Es ist dabei von Vorteil, wenn während des Erwärmens durch einen Kanal des ersten Haltemittels ein Pressstempel und/oder ein mit dem Pressstempel verbundener Gegenstand von unten gegen das Gesenk drückt. Sobald der von dem Pressstempel oder der mit dem Pressstempel verbundene, gegen das Gesenk drückende Gegenstand sich um einen vorbestimmten Betrag bewegt hat, zum Beispiel 0,5 bis 5 mm, oder sich die von dem Pressstempel aufgebrachte Kraft verringert hat, was zum Beispiel anhand eines Eingangsstroms eines Antriebs oder anhand eines Druckabfalls in einem hydraulischen oder pneumatischen System des Pressstempels erkannt werden kann, werden das oder die Heizmittel abgeschaltet. Zum Erkennen des Moments der ausreichenden Bewegung können Sensoren, insbesondere Bewegungssensoren, Wegsensoren, Drucksensoren, Kraftsensoren und/oder Strom- oder Spannungssensoren vorgesehen sein. Eine Temperaturmessung erfolgt vorteilhaft nicht.

Nach dem Abschalten des oder der Heizmittel kann dann das Gesenk aus dem Gesenk gehoben werden. Das Abschalten der Heizmittel und/oder das Herausheben des Gesenks aus dem ersten Haltemittel kann automatisch erfolgen. Dazu kann die eine Steuerung vorgesehen sein, die auch Teil einer erfindungsgemäßen Vorrichtung sein kann. Ein Ausführungsbeispiel einer erfindungsgemäßen Anordnung mit einer erfindungsgemäßen Vorrichtung wird anhand der Zeichnungen näher beschrieben. Darin zeigt
- Fig. 1: eine Draufsicht auf die erfindungsgemäße Anordnung und
- Fig. 2: einen Schnitt durch die erfindungsgemäße Anordnung.

Die erfindungsgemäße Anordnung, wie sie in den Figuren 1 und 2 gezeigt ist, umfasst eine erfindungsgemäße Vorrichtung 1 , ein erstes Haltemittel 2 und ein Gesenk 3.

Die Vorrichtung weist ein zweites Haltemittel 10 auf. Teile des zweiten Haltemittels sind ein Gestell 100 und ein Wagen 101. Das Gestell hat ein Untergestell 1000 und eine darauf ruhende Tischplatte 1001. Die Tischplatte 1001 kann auch entfallen.

Das zweite Haltemittel 10 hält ein Tragmittel 1 1 , das mehrere Heizmittel 12 trägt, die Infrarotstrahler 120 umfassen, die in Fassungen 121 eingesetzt sind.

Das Tragmittel 11 weist zwei halbe Zylinderschalen 110 auf, die schwenkbar an einem Tragelement, zum Beispiel einem Pfosten 111 angebracht sind. Auf der Innenseite der Zylinderschalen 110 können die Heizmittel 12 angebracht sein. Die Zylinderschalen sind in Fig. 1 in einem nach innen geschwenkten Zustand dargestellt, der eingenommen wird, wenn ein erstes Haltemittel 2 erwärmt wird. In Fig. 2 sind die Zylinderschalen 110 nach außen geschwenkt dargestellt, der eingenommen wird, wenn der Wagen 101 verfahren werden soll.

Stattdessen könnte das Tragmittel auch durch einen Rahmen gebildet sein, an dessen Innenseite die Infrarotstrahler angebracht sind. Der Rahmen könnte in der Höhe verschiebbar gelagert sein.

Das zweite Haltemittel 10 hält auch das erste Haltemittel 2, in dem das Gesenk 3 angeordnet ist oder angeordnet sein kann. Das erste Haltemittel 2 kann vorzugsweise auf dem Wagen 101 des zweiten Haltemittels 10 angeordnet sein. Auch der Wagen 101 umfasst ein Untergestell 1010. Dieses Untergestell ruht auf Rollen 1011. Das Untergestell 1010 kann mit einer Tischplatte 1012 belegt sein, die einen vorzugsweise mittigen Ausschnitt 1013 aufweist.

Das Gestell 100, das Tragmittel 11 und der Wagen 101 sind so gestaltet und zueinander angeordnet, dass der Wagen unter das Tragmittel 11 und die daran befestigten Heizmittel 12 gefahren werden kann. Dazu kann das Gestell 100 beispielsweise einen Ausschnitt aufweisen, in dem der Wagen verschoben werden kann.

In einer ersten Stellung des Wagens ist es einfach möglich ein erstes Haltemittel 2 mit oder ohne ein darin gehaltenes Gesenk 3 auf dem Wagen 101 abzulegen oder von dem Wagen aufzunehmen, ohne dass die Gefahr besteht, dass das erste Haltemittel 2 und/oder das Gesenk 3 und/oder ein Hebezeug eines Krans oder dergleichen an den bruchgefährdeten Infrarotstrahlern anstößt.

In einer zweiten Stellung des Wagens 101 können die Heizmittel 12 um das auf dem Wagen 101 abgelegte erste Haltemittel angeordnet werden, um dieses zu bestrahlen.

Die erfindungsgemäße Vorrichtung 1 weist ferner einen Pressstempel 13 auf, der unter dem Wagen in seiner zweiten Stellung angeordnet ist. Dieser Pressstempel 13, es handelt sich zum Beispiel um einen hydraulischen Pressstempel, hat einen Stößel 130 der von unten den Ausschnitt 1013 der Tischplatte 1012 durchgreifen kann. Der Stößel 130 kann ferner einen Kanal 20 in dem ersten Haltemittel 2 durchgreifen, wenn der Wagen 101 in der zweiten Stellung ist. Dadurch kann der Stößel 130 gegen das Gesenk 3 drücken, welches in einer Aufnahme 21 des ersten Haltemittels 2 angeordnet ist. Der Kanal 20 verbindet die Unterseite des ersten Haltemittels 2 mit der Aufnahme 21 des ersten Haltemittels, in welchem das Gesenk 3 angeordnet ist.

Schließlich weist die erfindungsgemäße Vorrichtung einen Ring 14 auf, dessen äußerer Durchmesser dem äußeren Durchmesser des Gesenkes 3 entspricht. Dieser Ring 14 wird auf das Gesenk 3 aufgesetzt und mit Trockeneis befüllt, um das Gesenk 3 während des Erwärmens des ersten Haltemittels 2 zu kühlen.

## Patentansprüche

1. Vorrichtung (1) zum Erwärmen von ersten Haltemitteln (2) für Gesenke (3) zum Zweck der Entnahme des Gesenks aus dem ersten Haltemittel
- mit zumindest einem Tragmittel (11), das mehrere Heizmittel (12) trägt, wobei die Heizmittel (12) für Infrarotstrahler (120) als Heizelemente geeignet und eingerichtet sind, und
- mit einem zweiten Haltemittel (10) zum Halten des ersten Haltemittels (2) zumindest während des Erwärmens des ersten Haltemittels (2),
**dadurch gekennzeichnet, dass**
die Vorrichtung einen Pressstempel (13) aufweist, der unterhalb eines Raums vorgesehen ist, der von einem von dem zweiten Haltemittel (10) gehaltenen ersten Haltemittel (2) während des Erwärmens einnehmbar ist.

2. Vorrichtung nach Anspruch 1, **dadurch gekennzeichnet, dass** der Pressstempel ein Mittel zur Erkennung einer für die Entnahme des Gesenks aus dem ersten Haltemittel ausreichenden Temperatur des ersten Haltemittels ist.

3. Vorrichtung nach Anspruch 1 oder 2, **dadurch gekennzeichnet, dass** der Pressstempel (13) zum Pressen eines Gesenkes (3) nach oben aus dem ersten Haltemittel (2) geeignet und eingerichtet ist.

4. Vorrichtung nach einem der Ansprüche 1 bis 3, **dadurch gekennzeichnet, dass** die Vorrichtung (1) einen Ring (14) oder einen Topf aufweist, der auf ein in dem ersten Haltemittel (2) angeordneten Gesenk (3) aufsetzbar und mit einem Kühlmittel, insbesondere Trockeneis befüllbar ist.

5. Vorrichtung nach dem Oberbegriff des Anspruchs 1 , insbesondere nach einem der Ansprüche 1 bis 4, **dadurch gekennzeichnet, dass** das zweite Haltemittel (10) einen Wagen (101) umfasst, mit welchem ein vom zweiten Haltemittel (10) gehaltenes erstes Haltemittel (2) von einer ersten Stellung, in welcher das erste Haltemittel (2) in der Vorrichtung angeordnet werden kann und/oder aus der Vorrichtung (1) entnehmbar ist, in eine zweite Stellung verfahrbar ist, in welcher das erste Haltemittel (2) erwärmbar ist.

6. Anordnung
- aus einem ersten Haltemittel (2),
- einem in dem ersten Haltemittel (2) angeordneten Gesenk (3), wobei das erste Haltemittel (2) eine Aufnahme (21) mit einer Aufnahmeöffnung aufweist und das Gesenk (3) in der Aufnahme (21) angeordnet ist,
- einer Vorrichtung (1) zum Erwärmen von ersten Haltemitteln (2) für Gesenke (3), mit zumindest einem Tragmittel (11), das mehrere Heizmittel (12) trägt, wobei das erste Haltemittel (2) von dem zweiten Haltemittel (10) gehalten ist, insbesondere eine Vorrichtung (1) nach einem der Ansprüche 1 bis 5,
**dadurch gekennzeichnet, dass**
das erste Haltemittel (2) mit einer nach oben weisenden Aufnahmeöffnung angeordnet ist

7. Anordnung nach Anspruch 6, **dadurch gekennzeichnet, dass** die Vorrichtung (1) einen Pressstempel (13) aufweist, der unterhalb eines Raums vorgesehen ist, der von dem von dem zweiten Haltemittel (10) gehaltenen ersten Haltemittel (2) eingenommen ist.

8. Anordnung nach Anspruch 6 oder 7, **dadurch gekennzeichnet, dass** das erste Haltemittel (2) einen Kanal (20) aufweist, der die Aufnahme (21) des ersten Haltemittels (2) mit einer der Aufnahmeöffnung gegenüberliegenden Seite des ersten Haltemittels (2) verbindet und dass der Pressstempel (13) und/oder einer mit dem Presstempel (13) verbundener Gegenstand den Kanal (20) durchgreift und an dem in der Aufnahme (21) angeordneten Gesenk (3) anstößt und dass der Pressstempel (13) zum Pressen eines Gesenkes (3) nach oben aus dem ersten Haltemittel (2) geeignet und eingerichtet ist.

9. Anordnung nach einem der Ansprüche 6 bis 8, **dadurch gekennzeichnet, dass** die Vorrichtung (1) einen Ring (14) oder einen Topf aufweist, der auf ein in dem ersten Haltemittel (2) angeordneten Gesenk (3) aufgesetzt und mit einem Kühlmittel, insbesondere Trockeneis befüllbar ist.

10. Verfahren zum Entnehmen eines Gesenks (3) aus einem ersten Haltemittel (2), wobei das Gesenk im Presssitz in einer Aufnahme (21) angeordnet und die Aufnahme eine Aufnahmeöffnung hat, wobei das erste Haltemittel (2) erwärmt wird, vorzugsweise mit einer Vorrichtung nach einem der Ansprüche 1 bis 5,
**dadurch gekennzeichnet, dass**
das erste Haltemittel (2) zum Erwärmen so angeordnet wird, dass die Aufnahmeöffnung nach oben weist.

11. Verfahren nach Anspruch 10, **dadurch gekennzeichnet, dass** während des Erwärmens mit einem Pressstempel (13) oder einem mit dem Pressstempel (13) verbundenen Gegenstand von unten gegen das Gesenk (2) gedrückt wird, wobei die Anpresskraft des Pressstempels nicht ausreicht, um dass Gesenk aus der Aufnahme des ersten Haltemittels herauszuheben.
